# EUROPÄISCHE PATENTANMELDUNG

(11) **EP 2 090 196 A2**
(43) Veröffentlichungstag der Anmeldung: **19.08.2009**
(21) Anmeldenummer: 09001987.8
(22) Anmeldetag: 12.02.2009
(51) Int. Cl.: A47C 23/00, A47C 27/06

(54) **Federelement für eine Federkernmatratze oder eine Untermatratze oder als Randlager für ein Lattenrost sowie Randlager**

(30) Priorität: 14.02.2008 DE 202008002023 U; 08.01.2009 DE 202009000203 U
(71) Anmelder: Diemer & Dr. Jaspert GbR, 85630 Grasbrunn (DE)
(72) Erfinder: Jaspert, Bodo F., 85630 Grasbrunn (DE); Diemer, Gregor, 85456 Wartenberg (DE)
(74) Vertreter: Manitz, Finsterwald & Partner GbR

(57) **Zusammenfassung**

Federelement für eine Federkernmatratze oder eine Untermatratze oder als Randlager für einen Lattenrost mit einem unteren Stützteil (1), einem Federkörper (2) und einer Deckplatte (3) oder einer Lattenaufnahme (31), wobei zwischen Deckplatte (3) oder Lattenaufnahme (3') und Federkörper (2) und/oder zwischen Federkörper (2) und unterem Stützteil (1) und/oder zwischen einem ersten und einem zweiten Federkörperteil ein erster und ein zweiter kreiszylindrischer Abschnitt (4,6) vorhanden sind und wobei die beiden kreiszylindrischen Abschnitte (4,6) um die Federachse gegeneinander verdrehbar miteinander verbunden oder verbindbar sind, wobei über die Verdrehung der Abstand zwischen Deckplatte (3) oder Lattenaufnahme (3') und unterem Stützteil (1) des Federelementes veränderbar ist, sowie Randlager für Latten eines Lattenrostes oder Trägerleisten mit einer Aufnahme (3') für das Ende einer Latte oder Trägerleiste, mindestens einem Lagerzapfen (19) zum Abstützen des Randlagers an einem Holm (20) des Lattenrostes und einer federnden Verbindung (2) zwischen dem Lagerzapfen (19) und der Aufnahme (3'), wobei die federnde Verbindung als Wendelfeder (2) ausgebildet ist, wobei der Durchmesser der Windungen der Wendelfeder (2) von unten nach oben abnimmt. Dadurch können die Herstellungskosten von Untermatratzen und Federkernamtratzen verringert werden.

## Beschreibung

Die vorliegende Erfindung betrifft ein Federelement für eine Federkemmatratze oder eine Untermatratze oder als Randlager für einen Lattenrost mit einem unteren Stützteil, einem Federkörper und einer Deckplatte sowie ein Randlager für Latten eines Lattenrostes oder Trägerleisten mit einer Aufnahme für das Ende einer Latte oder Trägerleiste, einer Lagerung, insbesondere mindestens einem Lagerzapfen, zum Abstützen des Randlagers an einem Holm des Lattenrostes und einer federnden Verbindung zwischen der Lagerung und der Aufnahme.

Derartige Federelemente werden beispielsweise als Teil einer Untermatratze mit einer Vielzahl von über mindestens einen Teil der Untermatratze verteilt angeordneten, voneinander unabhängigen derartigen Federelement zur Abstützung einer Obermatratze oder als Federkern einer Obermatratze eingesetzt. In Untermatratzen ersetzen sie in den entsprechenden Bereichen die herkömmlichen Federleisten und bringen den Vorteil einer quasi punktelastischen Abstützung mit sich. Außerdem werden derartige Federelemente als Randlager für einen Lattenrost eingesetzt. Hierfür weisen die Federelemente eine Aufnahme für die Enden einer Latte oder einer Trägerleiste auf.

Teilweise werden in Untermatratzen derartige Federelemente mit unterschiedlicher Höhe eingesetzt. Hierfür müssen verschiedene Federelemente zur Verfügung gestellt und vorrätig gehalten werden. Dasselbe gilt für Randlager, die in bestimmten Anwendungsfällen federnd gegenüber dem Längsholm eines Lattenrostes abgestützt sind.

Der Erfindung liegt die Aufgabe zugrunde, die Herstellungskosten von Untermatratzen und Federkernmatratzen zu verringern.

Diese Aufgabe wird dadurch gelöst, dass zwischen Deckplatte oder einer Lattenaufnahme und Federkörper und/oder zwischen Federkörper und unterem Stützteil und/oder zwischen einem ersten und einem zweiten Federkörperteil ein erster und ein zweiter kreiszylindrischer Abschnitt vorhanden sind und dass die beiden kreiszylindrischen Abschnitte um die Federachse gegeneinander verdrehbar miteinander verbunden oder verbindbar sind, wobei über die Verdrehung der Abstand zwischen Deckplatte oder Lattenaufnahme und unterem Stützteil des Federelementes veränderbar ist.

Durch die höhenverstellbare Ausgestaltung des Federelementes ist es entbehrlich, Federelemente mit unterschiedlicher Höhe herzustellen und vorrätig zu halten. Die unterschiedlichen Höhen können durch Verstellen des Federelementes erreicht werden, was über die kreiszylindrischen Verbindungsabschnitte zwischen Kopfplatte und Federkörper besonders günstig möglich ist.

Nach einer Ausgestaltung der Erfindung sind die beiden kreiszylindrischen Abschnitte mit einem Innen- bzw. einem hierzu reziproken Außengewinde versehen. Durch mehr oder weniger weites Eindrehen des Innengewindes in das Außengewinde kann die gewünschte Höhe in einfacher Weise eingestellt werden. Bevorzugt ist dabei eine Verrastung vorgesehen, durch welche eine eingestellte Höhe erhalten bleibt.

Eine andere Möglichkeit besteht in einer Art Bajonettverschluss, bei welchem an einem der beiden kreiszylindrischen Abschnitte zwei oder mehr in Richtung der Federachse versetzte Zahnkränze vorgesehen sind. Je nachdem, mit welchem Zahnkranz die an dem anderen kreiszylindrischen Abschnitt vorhandenen Gegenzähne in Eingriff gebracht werden, verändert sich der Abstand zwischen Stützfläche und Deckplatte des Federelementes. Es können zwei, drei oder mehr Kränze übereinander angeordnet sein, wobei diese als Innenkranz oder als Außenkranz vorgesehen sein können. Die Gegenzähne sind entsprechend am Innen- oder Außenumfang des anderen kreiszylindrischen Abschnitts vorgesehen. Über den Umfang können drei, vier oder mehr Zähne und Gegenzähne vorgesehen sein.

Eine weitere Möglichkeit besteht darin, an den kreiszylindrischen Abschnitten jeweils nach außen gerichtete Stifte vorzusehen, die jeweils in eine Kulisse eines die beiden zylindrischen Abschnitte umschließenden Kulissenrings eingreifen. Die Kulissen sind dabei in Richtung der Federachse gegensinnig geneigt, und die Stifte des ersten kreiszylindrischen Abschnitts greifen in Kulissen der einen Neigungsrichtung, während die Stifte des anderen kreiszylindrischen Abschnitts in Kulissen der anderen Neigungsrichtung greifen. Durch Verdrehen des Kulissenrings ändert sich so der Abstand zwischen Stützfläche und Deckplatte des Federelements.

Nach einer Ausgestaltung der Erfindung kann der Federkörper als Wendelfeder ausgebildet sein. In diesem Fall kann am oberen Ende der Wendelfeder ein Ring drehbar gelagert sein, der ein Innengewinde aufweist, in welches ein mit der Deckplatte oder der Lattenaufnahme verbundener Gewindebolzen eingedreht ist. Durch Verdrehen des Rings kann der Gewindebolzen ein- und ausgedreht werden. Entsprechend der Gewindeausbildung hebt oder senkt sich dadurch die Deckplatte oder Lattenaufnahme. Bei paarweise angeordneten Randlagern mit zwei derartigen Wendelfedern kann jedes Randlager für sich separat in der Höhe eingestellt werden.

Nach einer unabhängigen Ausgestaltung der Erfindung ist ein Randlager der eingangs genannten Art vorgesehen, bei welchem die federnde Verbindung als Wendelfeder ausgebildet ist, wobei der Durchmesser der Windungen der Wendelfeder von unten nach oben abnimmt. Dadurch ergibt sich eine gute und stabile Federwirkung.

Das Federelement oder das Randlager sind bevorzugt bogenförmig gewendelt. Dadurch ergibt sich eine gleichmäßige Verformung der Wendelfeder.

Des weiteren ist die Wendelfeder bevorzugt aus Material mit kreisförmigem Querschnitt gebildet. Auch hierdurch ergibt sich eine gleichmäßige, harmonische Verformung der Wendelfeder bei Belastung.

Das Federelement oder Randlager ist außerdem zumindest teilweise aus einem Kunststoffmaterial hergestellt. Kunststoff ist verhältnismäßig leicht und außerdem heute oftmals bevorzugt, da es nicht auf elektromagnetische Felder reagiert. Die Herstellung kann bevorzugt im Spritzgussverfahren erfolgen, was verhältnismäßig kostengünstig ist und zu guten Ergebnissen führt.

Ausführungsbeispiele der Erfindung sind in den Zeichnungen dargestellt und werden nachfolgend beschrieben. Es zeigen, jeweils in schematischer Darstellung,
Fig. 1 bis 3 ein Federelement mit Gewindeverbindung zwischen Deckplatte und Federkörper,
Fig. 4 bis 6 ein Federelement mit bajonettartiger Verbindung zwischen Deckplatte und Federkörper,
Fig. 7 und 8 ein Federelement mit Kulissenverbindung zwischen Deckplatte und Federkörper, und
Fig. 9 bis 12 ein Doppelrandlager mit zwei Wendelfedern.

Das in den Fig. 1 bis 3 dargestellte Federelement umfasst eine untere Stützfläche 1, einen Federkörper 2 und eine Deckplatte 3. Am oberen Ende weist der Federkörper 2 einen kreiszylindrischen Abschnitt 4 mit Außengewinde 5 auf. Die Deckplatte 3 weist an ihrer Unterseite einen kreiszylindrischen Abschnitt 6 mit Innengewinde 7 auf. Außengewinde 5 und Innengewinde 7 sind zueinander reziprok ausgebildet. Die Windungsachse entspricht der Federachse I.

Durch Eindrehen des Außengewindes 5 in das Innengewinde 7 werden Deckplatte 3 und Federkörper 2 miteinander verbunden. Über die Eindrehtiefe kann dabei die Höhe des Federelementes eingestellt werden. Über nicht dargestellte Verrastungen kann eine eingestellte Höhe gegen Verändern festgelegt werden.

Der in den Fig. 4 bis 6 dargestellte Federkörper umfasst ebenfalls eine untere Stützfläche 1, einen Federkörper 2 und eine Deckplatte 3. Der kreiszylindrische Abschnitt 4 des Federkörpers 2 ist an seinem Außenumfang mit Bajonettverschlusszähnen 8 ausgerüstet. Der kreiszylindrische Abschnitt 6 der Deckplatte 3 ist an seinem Innenumfang mit entsprechenden Gegenzähnen 9 ausgerüstet, wobei drei Kränze solcher Gegenzähne 9 in Richtung der Federachse übereinander angeordnet sind. Durch Eindrehen der Bajonettzähne 8 in die Gegenzähne 9 werden Deckplatte 3 und Federkörper 2 miteinander verbunden. Je nachdem, mit welchem Zahnkranz die Zähne 8 verbunden werden, ändert sich der Abstand zwischen Deckplatte 3 und Stützfläche 1 und damit die Höhe des Federelementes.

Auch das in den Fig. 7 und 8 dargestellte Federelement umfasst eine untere Stützfläche 1, einen Federkörper 2 und eine Deckplatte 3. Die beiden kreiszylindrischen Abschnitte 4 und 6 des Federkörpers 2 und der Deckplatte 3 sind jeweils an ihrem Außenumfang mit radialen Stiften 10 und 11 versehen. Diese Stifte 10 und 11 greifen jeweils in Kulissen 12 und 13 eines Kulissenrings 14, der um die beiden kreiszylindrischen Abschnitte 4 und 6 herumgelegt ist. Die Kulissen 12 und 13 sind dabei in Richtung der Federachse I gegensinnig geneigt. Durch Verdrehen des Kulissenrings 14 verändert sich dadurch der Abstand zwischen Stützfläche 1 und Deckplatte 3 und damit die Höhe des Federelements.

Weitere Varianten zur Höhenverstellung mit kreiszylindrischen Abschnitten 4 und 6 sind ebenfalls möglich. Wichtig ist, dass die Höhenverstellung durch einfaches Verdrehen möglich ist. Dementsprechend könnte eine entsprechende Drehverbindung auch zwischen Federkörper 2 und Stützfläche 1 vorgesehen sein. Ebenso könnte der Federkörper zweiteilig ausgebildet sein, wobei die beiden Teile über eine entsprechende Drehverbindung mit kreiszylindrischen Abschnitten miteinander verbunden sind. In allen Fällen ergibt sich eine kostengünstige Höhenverstellung für derartige Federelemente.

Das in den Figuren 9 bis 12 dargestellte doppelte Randlager umfasst zwei Lattenaufnahmen 3' und zwei gegensinnig gewendelte Wendelfedern 2, deren Windungen einen Durchmesser aufweisen, der von unten nach oben abnimmt. An ihrem oberen Ende ist in den Wendelfedern 2 jeweils ein Ring 15 drehbar gelagert, der ein Innengewinde aufweist, in welches ein mit der Lattenaufnahme 3' verbundener Gewindebolzen 16 eingedreht ist. Das Gewinde 17 des Gewindebolzens 16 ist als Trapezgewinde ausgebildet und erstreckt sich über seine gesamte Höhe. Der drehbare Ring 15 kann beispielsweise in einem Ring 18 verliersicher gelagert sein, der an das obere Ende der jeweiligen Wendelfeder 2 angeformt ist. Die unteren Enden der Wendelfedern 2 sind miteinander und mit zwei Zapfen 19 verbunden, die in entsprechende Aufnahmen eines Holms 20 eines Lattenrostes einsetzbar sind.

Wie man erkennt, können die Aufnahmen 3' durch Verdrehen des jeweiligen Rings 15 in der Höhe verstellt werden, da der in den Ring 15 eingedrehte Gewindezapfen 16 je nach Drehrichtung angehoben oder abgesenkt wird. Dabei können die beiden Aufnahmen 3' unabhängig voneinander eingestellt werden. Eine derartige Höheneinstellung kann auch für die Federelemente der Figuren 1 bis 8 eingesetzt werden. Umgekehrt können die in den Figuren 1 bis 8 gezeigten Möglichkeiten zur Höheneinstellung auch bei Randlagern, insbesondere bei den in den Figuren 9 bis 12 dargestellten Randlagern eingesetzt werden.

## Patentansprüche

1. Federelement für eine Federkernmatratze oder eine Untermatratze oder als Randlager für einen Lattenrost mit einem unteren Stützteil (1), einem Federkörper (2) und einer Deckplatte (3) oder einer Lattenaufnahme (3'),
**dadurch gekennzeichnet,**
**dass** zwischen Deckplatte (3) oder Lattenaufnahme (3') und Federkörper (2) und/oder zwischen Federkörper (2) und unterem Stützteil (1) und/oder zwischen einem ersten und einem zweiten Federkörperteil ein erster und ein zweiter kreiszylindrischer Abschnitt (4, 6) vorhanden sind und dass die beiden kreiszylindrischen Abschnitte (4, 6) um die Federachse (I) gegeneinander verdrehbar miteinander verbunden oder verbindbar sind, wobei über die Verdrehung der Abstand zwischen Deckplatte (3) oder Lattenaufnahme (3') und unterem Stützteil (1) des Federelementes veränderbar ist.

2. Federelement nach Anspruch 1,
**dadurch gekennzeichnet,**
**dass** die Verbindung durch ein Innengewinde (7) und ein reziprokes Außengewinde (5) gebildet ist.

3. Federelement nach Anspruch 1,
**dadurch gekennzeichnet,**
**dass** die Verbindung durch eine Art Bajonettverschluss (8, 9) mit zwei oder mehr in Federrichtung versetzt angeordneten Ebenen gebildet ist.

4. Federelement nach Anspruch 1,
**dadurch gekennzeichnet,**
**dass** die Verbindung durch einen Kulissenring (14) mit in Richtung der Federachse gegensinnig geneigten Kulissen (12, 13) und in die Kulissen eingreifende radiale Stifte (10, 11) an den Außenumfängen der beiden kreiszylindrischen Abschnitte (4, 6) gebildet ist.

5. Federelement nach einem der vorhergehenden Ansprüche,
**dadurch gekennzeichnet,**
**dass** an der Oberseite des Federkörpers (2) ein erster kreiszylindrischer Abschnitt (4) und an der Unterseite der Deckplatte (3) ein zweiter kreiszylindrischer Abschnitt (6) vorhanden ist und dass Kopfplatte (3) und Federkörper (2) über die beiden kreiszylindrischen Abschnitte (4, 6) um die Federachse (I) gegeneinander verdrehbar miteinander verbunden oder verbindbar sind, wobei über die Verdrehung der Abstand zwischen Kopfplatte (3) und Stützfläche (1) des Federelementes veränderbar ist.

6. Federelement nach einem der vorhergehenden Ansprüche,
**dadurch gekennzeichnet,**
**dass** zwischen den beiden kreiszylindrischen Abschnitten (4, 6) eine Verrastung vorgesehen ist, über welche eine eingestellte Höhe gesichert ist.

7. Federelement nach einem der vorhergehenden Ansprüche,
**dadurch gekennzeichnet,**
**dass** der Federkörper (2) als Wendelfeder ausgebildet ist.

8. Federelement nach Anspruch 7,
**dadurch gekennzeichnet,**
**dass** am oberen Ende der Wendelfeder (2) ein Ring (15) drehbar gelagert ist, der ein Innengewinde aufweist, in welches ein mit der Deckplatte (3) oder der Lattenaufnahme (3') verbundener Gewindebolzen (16) eingedreht ist.

9. Randlager für Latten eines Lattenrostes oder Trägerleisten mit einer Aufnahme (3') für das Ende einer Latte oder Trägerleiste, einer Lagerung, insbesondere mindestens einem Lagerzapfen (19), zum Abstützen des Randlagers an einem Holm (20) des Lattenrostes und einer federnden Verbindung (2) zwischen der Lagerung (19) und der Aufnahme (3'), **dadurch gekennzeichnet,**
**dass** die federnde Verbindung als Wendelfeder (2) ausgebildet ist, wobei der Durchmesser der Windungen der Wendelfeder (2) von unten nach oben abnimmt.

10. Federelement oder Randlager nach einem der vorhergehenden Ansprüche,
**dadurch gekennzeichnet,**
**dass** die Wendelfeder (2) bogenförmig gewendelt ist.

11. Federelement oder Randlager nach einem der vorhergehenden Ansprüche,
**dadurch gekennzeichnet,**
**dass** die Wendelfeder (2) aus Material mit kreisförmigem Querschnitt gebildet ist.

12. Federelement oder Randlager nach einem der vorhergehenden Ansprüche,
**dadurch gekennzeichnet,**
**dass** es zumindest teilweise aus einem Kunststoffmaterial und bevorzugt mittels eines Spritzgussverfahrens hergestellt ist.
